# EUROPÄISCHE PATENTSCHRIFT

(11) **EP 1 904 380 B1**
(45) Veröffentlichungstag und Bekanntmachung des Hinweises auf die Patenterteilung: **24.12.2008**
(21) Anmeldenummer: 06764093.8
(22) Anmeldetag: 06.07.2006
(51) Int. Cl.: B65D 47/26, B65D 47/40

(54) **DREHBARER, WIEDER VERSCHLIESSBARER VERSCHLUSS**
ROTATABLE, RECLOSABLE CLOSURE
BOUCHON ROTATIF REFERMABLE

(30) Priorität: 19.07.2005 EP 05106620
(43) Veröffentlichungstag der Anmeldung: 02.04.2008
(73) Patentinhaber: capArtis AG, 8200 Schaffhausen (CH)
(72) Erfinder: WOHLGENANNT, Herbert, CH-8240 Thayngen (CH); GAUL, Stefan, CH-8200 Schaffhausen (CH)
(74) Vertreter: Dr. Graf & Partner
(86) Internationale Anmeldenummer: PCT/EP2006/063947
(87) Internationale Veröffentlichungsnummer: WO 2007/009888

(56) Entgegenhaltungen:
- EP-A- 0 386 332
- FR-A- 2 567 106
- GB-A- 587 994
- GB-A- 978 453
- US-A1- 2004 050 871
- US-A1- 2004 217 138
- US-A1- 2005 127 102

## Beschreibung

Die Erfindung betrifft einen drehbaren, wieder verschliessbaren Verschluss gemäss dem Oberbegriff von Anspruch 1.

Das Dokument US 2004/0026420 offenbart einen drehbaren, wieder verschliessbaren Verschluss umfassend einen Grundkörper sowie einen Verschlussdeckel. Der Grundkörper weist in dessen Seitenwand Auslassöffnungen auf, wobei der Verschlussdeckel bezüglich des Grundkörpers verdrehbar gelagert ist und dabei in Abhängigkeit von dessen Rotationsstellung die Auslassöffnungen des Grundkörpers verschliesst oder öffnet. Der Verschlussdeckel ist an einem Behälter befestigt, sodass aus dem Behälter, je nach Stellung des Verschlussdeckels, eine Substanz entnommen werden kann.

Dieser Verschluss weist die Nachteile auf, dass die Auslassöffnungen relativ klein sind, dass die Substanz relativ unkontrolliert und ungerichtet ausfliesst, und dass die Auslassöffnungen verschmutzen können, sodass die Gefahr besteht, dass auch der Inhalt des Behälters verschmutzt wird.

Das Dokument US 2005/127102 offenbart einen weiteren, wieder verschliessbaren Drehverschluss gemäss dem Oberbegriff des Anspruchs 1. Zum Öffnen und Schliessen sind sowohl eine Hub- als auch eine Drehbewegung erforderlich. Dieser Verschluss weist die Nachteile auf, dass die Offenstellung schwierig zu finden und einzustellen ist. Zudem ist es mit diesem Drehverschluss nicht möglich, ein sich innerhalb des Behälters befindliches Medium, vorzugsweise eine Flüssigkeit, über die Auslassöffnungen kontrolliert und gerichtet ausfliessen zu lassen. Zudem bilden sich an der Auslassöffnung Tropfen beziehungsweise Rückstände, welche den Drehverschluss verschmutzen.

Das Dokument US 2004/0050871 offenbart einen weiteren, wieder verschliessbaren Drehverschluss. Dieser Drehverschluss weist den Nachteil auf, dass es nicht möglich ist, ein sich innerhalb des Behälters befindliches Medium, vorzugsweise eine Flüssigkeit, über die Auslassöffnungen kontrolliert und gerichtet ausfliessen zu lassen. Zudem bilden sich an der Auslassöffnung Tropfen beziehungsweise Rückstände, welche den Drehverschluss verschmutzen.

Es ist Aufgabe der vorliegenden Erfindung, einen Verschluss derart zu verbessern, dass dieser ein einfaches und zuverlässiges Öffnen und wieder Verschliessen ermöglicht, benutzerfreundlich zu bedienen ist, und eine Verschmutzung des Behälters, des Behälterinhaltes und des Verschlusses verhindert.

Diese Aufgabe wird gelöst mit einem drehbaren, wieder verschliessbaren Verschluss aufweisend die Merkmale von Anspruch 1.

Die Unteransprüche 2 bis 17 betreffen weitere, vorteilhaft ausgestaltete Verschlüsse.

Die Aufgabe wird insbesondere gelöst mit einem drehbaren, wieder verschliessbaren Verschluss umfassend einen Grundkörper und einen Verschlussdeckel, wobei der Verschlussdeckel bezüglich dem Grundkörper um eine gemeinsame Drehachse verdrehbar gelagert ist, wobei der Grundkörper eine koaxial zur Drehachse verlaufende Aussenhülse mit einem seitlich vorstehenden Ausguss umfasst, und wobei der Verschlussdeckel eine koaxial zur Drehachse verlaufende Innenhülse aufweist, wobei die Innenhülse innerhalb der Aussenhülse angeordnet ist, und wobei die Innen- und Aussenhülse derart gegenseitig angepasst ausgestaltet sind, dass der Verschluss eine erste definierte Rotationsstellung aufweist, bei welcher der in den Ausguss mündende Innenraum der Aussenhülse durch die Innenhülse abgedichtet ist, und wobei der Verschluss eine zweite definierte Rotationsstellung aufweist, bei welcher die Innenhülse den Innenraum der Aussenhülse zum Ausguss hin zumindest teilweise freigibt, und wobei der Verschlussdeckel einen ausserhalb der Aussenhülse in Richtung der Drehachse verlaufenden Aussenmantel mit einer Öffnung aufweist, wobei in der ersten definierten Rotationsstellung der Aussenmantel über dem Ausguss liegt und diesen bedeckt, und wobei in der zweiten definierten Rotationsstellung die Öffnung über dem Ausguss liegt und diesen nach aussen zugänglich macht, dadurch gekennzeichnet, dass der Ausguss bezüglich des Drehachse unter einem spitzen Winkel verläuft.

Der erfindungsgemässe Verschluss weist den Vorteil auf, dass dieser mit einer Hand bedient werden kann, und somit ein einfaches Öffnen und Schliessen eines Behälters ermöglicht. Angenehm ist insbesondere, dass der Ausguss seitlich versetzt zur Drehachse im Verschluss angeordnet ist. Im geschlossenen Zustand ist der Ausguss geschützt innerhalb des Verschlussdeckels angeordnet, sodass der Ausguss sowohl vor Verschmutzung als auch vor mechanischer Beschädigung geschützt ist. In geöffnetem Zustand ragt der Ausguss in radialer Richtung zur Drehachse relativ weit vor, sodass ein angenehmes, seitliches und zielgerichtetes Ausgiessen möglich ist. In einer besonders vorteilhaften Ausgestaltung ist der Ausguss mit strömungsbeeinflussenden Teilen wie seitliche Abgrenzungen und/oder Schüttlippen und/oder Vertiefungen und/oder Winkeln und/oder einem Schnabel versehen, um das Strömungsverhalten der auszugiessenden Substanz derart zu beeinflussen, dass diese reproduzierbar zielgerichtet ausfliesst. Der Ausguss ist bevorzugt als Tülle ausgestaltet, wie dieser beispielsweise bei Krügen Verwendung findet. Der Ausguss verläuft bezüglich der Längsachse des Behälters und/oder der Drehachse des Verschlusses unter einem spitzen Winkel, und weist vorteilhafterweise einen geradlinig verlaufenden Abschnitt auf, entlang welchem das ausströmende Medium, insbesondere eine Flüssigkeit, ein zumindest teilweise ausgerichtetes Strömungsverhalten annimmt, sodass das Medium auch nach dem Verlassen des Ausgusses ein vorzugsweise ausgerichtetes Strömungsverhalten aufweist, wie dies bei der Verwendung einer Tülle, im Englischen auch als "pouring spout" oder "pouring port" bezeichnet, üblich ist. In einer weiteren vorteilhaften Ausgestaltung umfasst der Ausguss mindestens einen Rücklauf und/oder mindestens eine Rücklaufwanne, um einen beim Strömungsabriss eventuell an der Ausgusslippe zurückgebliebenen, hängenden Tropfen der ausgegossenen Substanz aufzufangen. Vorzugsweise ist der Ausguss relativ lange ausgestaltet, um ein konstanteres Ausfliessverhalten zu bewirken.

Der erfindungsgemässe Verschluss ist für Substanzen mit unterschiedlichster Viskosität geeignet, beispielsweise für Wasser, Öl, flüssige Waschmittel, Gele oder auch Honig. Der Verschluss ist insbesondere für Substanzen mit Viskositäten grösser als Wasser oder Öl geeignet.

Bevorzugt weist der Ausguss eine derart grosse Ausgussöffnung 2o auf, dass auch ein Wiederauffüllen des Behälters über den verfindungsgemässen Verschluss möglich ist.

Der erfindungsgemässe Verschluss weist zudem den Vorteil auf, dass die Fläche der Ausgussöffnung durch entsprechendes Drehen am Verschluss veränderbar ist und eingestellt werden kann. In einer vorteilhaften Ausgestaltung weist der Verschluss mehrere unterschiedliche Einraststellen auf, wobei jede Einraststelle einer definierten Fläche der Ausgussöffnung entspricht. Somit kann die Fläche der Ausgussöffnung jederzeit reproduzierbar wieder eingestellt werden durch ein entsprechendes Verdrehen des Verschlusseoberteils.

Die Erfindung wird nachfolgend anhand von Ausführungsbeispielen näher erläutert. Die Figuren zeigen:
- Fig. 1: eine perspektivische Ansicht eines ersten Ausführungsbeispiels eines Verschlusses in vollständig geöffneter Stellung;
- Fig. 2: eine perspektivische Ansicht des Verschlusses gemäss Fig. 1 in einer Zwischenstellung;
- Fig. 3: eine perspektivische Ansicht des Verschlusses gemäss Fig. 1 in geschlossener Stellung;
- Fig. 4: eine perspektivische Ansicht des Grundkörpers;
- Fig. 5: eine Draufsicht auf den Grundkörper gemäss Fig. 4;
- Fig. 6: einen Längsschnitt durch den Grundkörper entlang der Schnittlinie A-A;
- Fig. 7: eine perspektivische Ansicht des Deckels;
- Fig. 8: einen Längsschnitt durch den Deckel gemäss Fig. 7 entlang der Schnittlinie B-B;
- Fig. 9: einen weiteren, gegenüber Figur 8 gedrehten Längsschnitt durch den Deckel entlang der Schnittlinie C-C;
- Fig. 10: einen Längsschnitt durch den Verschluss in vollständig geöffneter Stellung;
- Fig. 11: einen Längsschnitt durch den Verschluss in geschlossener Stellung;
- Fig. 12: eine Detailansicht der Aussenführung des Deckels auf dem Grundkörper;
- Fig. 13: eine Seitenansicht des geschlossenen Verschlusses gemäss Fig. 3;
- Fig. 14: eine perspektivische Ansicht eines zweiten Ausführungsbeispiels eines Verschlusses;
- Fig. 15: einen Längsschnitt durch den Verschluss gemäss Fig. 14 in geschlossener Stellung;
- Fig. 16: einen Längsschnitt durch den Verschluss gemäss Fig. 14 in vollständig geöffneter Stellung;
- Fig. 17: eine Untenansicht des Verschlusses gemäss Fig. 14;
- Fig. 18: einen Längsschnitt durch ein weiteres Ausführungsbeispiel eines Verschlusses;
- Fig. 19.: eine perspektivische Ansicht durch ein weiteres Ausführungsbeispieles eines Verschlusses;
- Fig. 20: einen Längsschnitt durch das Ausführungsbeispiel gemäss Fig. 19 entlang der Schnittline E-E;
- Fig. 21: einen Längsschnitt durch ein weiteres Ausführungsbeispiel eines Verschlusses mit Rücklaufwanne;
- Fig. 22: einen Längsschnitt durch ein weiteres Ausführungsbeispiel eines Verschlusses;
- Fig. 23: eine Seitenansicht einer Abwicklung einer stufig ausgeführten Innenhülse;
- Fig. 24: eine Seitenansicht einer Abwicklung eines Führungsteils mit einer Nut;
- Fig. 25: einen Länggschnitt durch einen Verschluss mit Führungen für die Nut gemäss Fig. 24;
- Fig.: 26 eine Draufsicht auf ein weiteres Ausführungsbeispiel eines Grundkörpers;
- Fig. 27: einen Längsschnitt durch den in Figur 26 dargestellten Grundkörper mit aufgesetztem Verschlussdecke.

Figur 1 zeigt den drehbaren Verschluss 1 in vollständig geöffneter Stellung. Der Verschluss 1 besteht aus einem Grundkörper 2 und einem bezüglich diesem um eine Drehachse D drehbaren Verschlussdeckel 3. Der Grundkörper 2 umfasst im dargestellten Ausführungsbeispiel einen Flansch 2e, welcher beispielsweise fest mit einem nicht dargestellten Behälter, beispielsweise einem Packstoff wie einer Kartonverpackung, verklebt wird, sodass der Innenraum des Behälters über den Verschluss 1 geöffnet und wieder verschlossen werden kann. Der Grundkörper 2 umfasst eine Aussenhülse 2a mit einem seitlich angeordneten Ausguss 2b, welcher eine Ausgussöffnung 2o bildet. Der Ausguss 2b umfasst eine vorstehende, in der Ansicht schräg nach oben verlaufende Ausgiesslippe 2d, welche so ausgestaltet ist, dass der ausströmende Inhalt des Behälters derart geleitet wird, dass der Inhalt zielgerichtet einem Bestimmungsort zugeführt werden kann. Der Verschlussdeckel 3 umfasst einen Aussenmantel 3c mit einer Öffnung 3d. Zudem umfasst der Verschlussdeckel 3 ein Rändel 3i, welcher von Hand betätigbar ist, um den Verschlussdeckel 3 in Richtung der Drehachse D zu drehen, und damit den Verschluss 1, wie oben auf den Verschlussdeckel 3 durch "open" und "close" angedeutet, zu öffnen oder zu schliessen. Der Verschlussdeckel 3 und der Grundkörper 2 sind derart gegenseitig angepasst ausgestaltet, dass der Ausguss 2b bei geschlossenem Verschluss 1 vollständig innerhalb des Verschlussdeckels 3 liegt, und dass der Ausguss 2b bei vollständig geöffnetem Verschluss 1 eine vorzugsweise grosse, leicht zugängliche Ausgussöffnung 2o aufweist, mit einem Ausguss 2b, welcher das ausfliessende Medium vorzugsweise möglichst gerichtet austreten lässt. Es kann sich zudem als vorteilhaft erweisen die Ausgussöffnung 2o derart gross auszugestalten, dass der Inhalt des Behälters über die Ausgussöffnung 2o wieder aufgefüllt werden kann. Die Ausgussöffnung 2o weist vorteilhafterweise eine Weite von grösser als 5 mm auf, damit der Behälter beispielsweise wieder über die Ausgussöffnung 2o aufgefüllt werden kann.

Die Figuren 1 bis 3 zeigen denselben Verschluss 1 in unterschiedlichen Schliessstellungen. Der Grundkörper 2 befindet sich in den drei dargestellten Ansichten immer in derselben Stellung, wogegen sich der Verschlussdeckel 3 in drei unterschiedlichen Rotationsstellungen R1,R2,R3 befindet. Der Verschlussdeckel 3 gemäss Figur 1 befindet sich in einer zweiten definierten Rotationsstellung R2, in welcher der Verschluss vollständig geöffnet ist. Figur 2 zeigt den Verschlussdeckel 3 in einer Zwischenposition R3, in welcher die Ausgussöffnung 2o durch die sich teilweise hinter dem Ausguss 2b befindliche Innenhülse 3a mit Unterkante 3e reduziert ist. Figur 3 zeigt den Verschlussdeckel 3 in einer ersten definierten Rotationsstellung R1, in welcher der Ausguss 2b durch die Innenhülse 3a vollständig geschlossen ist. Zudem ist der Ausguss 2b durch ein Abdeckteil 3h des Aussenmantels 3c von aussen abgedeckt, sodass der Ausguss 2b vor äusserlichen mechanischen Einwirkungen und/oder vor Verschmutzung geschützt ist.

Der in den Figuren 1 bis 3 dargestellte Verschluss 1 wird nun mit Hilfe der Figuren 4 bis 13 im Detail erläutert.

Figur 4 zeigt in einer perspektivischen Ansicht einen einstückigen, als Spritzgusskörper ausgestalteten Grundkörper 2. Der Grundkörper 2 umfasst eine zylinderförmige Aussenhülse 2a, welche seitlich von einem Ausguss 2b mit Ausgusslippe 2d durchbrochen ist. In dieser Darstellung entspricht die Ausgussöffnung 2o derjenigen Fläche des Grundkörpers 2, welche vom Ausguss 2b durchbrochen ist. Der Ausguss 2b weist eine ausgeprägte, in einen Spitz, beziehungsweise einen Schnabel, verlaufende Ausgiesslippe 2d auf, welche dazu dient den Behälterinhalt, vorzugsweise eine Flüssigkeit oder ein Gel, möglichst zielgerichtet und ohne zu tropfen auszugiessen. Der Grundkörper 2 umfasst zudem ein rundes Führungsteil 2c, welches die Aussenhülse 2a mit einem Flansch 2e verbindet. Das runde Führungsteil 2c umfasst zwei Anschlagstege 2k, welche den maximalen Drehwinkel des Verschlussdeckels 3 begrenzen. Der in Figur 1 dargestellte Anschlagsteg 2k und der in Figur 8 dargestellte Anschlag 31 definieren den Anschlag bezüglich der in Figur 3 dargestellten ersten definierten Rotationsstellung R1. Der in Figur 4 unterhalb des Ausgusses 2b angeordnete Anschlagsteg 2k sowie der in Figur 2 dargestellte Anschlag 31 definieren den Anschlag bezüglich der in Figur 1 dargestellten zweiten definierten Rotationsstellung R2. Das Führungsteil 2c umfasst zudem eine kreisförmige verlaufende, vorstehende Innenführung 2g sowie mindestens eine vorstehende Halbkugel 2h. Im dargestellten Ausführungsbeispiel ist auf dem Flansch 2e ein ringförmig verlaufender E-Geber angebracht. Der E-Geber besteht aus einem Kunststoff und dient dazu den Flansch 2e im innern des Behälters mit diesem zu verschweissen, sodass das Führungsteil 2c und die Aussenhülse 2a über den Behälter vorstehen, und der Flansch 2e Fluid dicht mit dem Behälter verbunden ist.

Aus der in Figur 5 dargestellten Draufsicht des Grundkörpers 2 ist insbesondere die hohlwlinderförmige Aussenhülse 2a sowie der kreisförmige Innenverlauf des Endabschnittes 2f ersichtlich.

Figur 6 zeigt einen Längsschnitt durch den Grundkörper 2 entlang der in Figur 5 dargestellten Schnittlinie A-A. Der Grundkörper umfasst die Aussenhülse 2a, welche auf der rechten Seite in den Ausguss 2b übergeht. Die Aussenhülse 2a weist unten das rundum zylinderförmig verlaufende Führungsteil 2c auf. Oberhalb des Führungsteils 2c weitet sich der Ausguss 2b bezüglich der Drehachse D in radialer Richtung zunehmend nach Aussen, weist daher einen im Wesentlichen konusförmigen Verlauf auf, und endet in der Ausgiesslippe 2d. Der Ausguss 2b ist als Tülle beziehungsweise als Giesstülle ausgestaltet, im Englischen auch als "pouring spout" oder "pourting port" bezeichnet. Eine derartige Tülle, beziehungsweise ein derartiger Ausguss ist beispielsweise bei Kannen und Krügen zu finden. Eine derartige Tülle bewirkt, dass die ausströmende Flüssigkeit entlang des Ausgusses 2b fliesst und dabei eine teilweise ausgerichtete, beispielsweise laminare Strömung entsteht, sodass die ausströmende Flüssigkeit eine vorherbestimmte und reproduzierbare Fliessrichtung einnimmt, und die ausströmende Flüssigkeit dadurch nach dem Verlassen der Tülle zielgerichtet beispielsweise einem Behälter wie einem Glas zugeführt werden kann. Der Ausguss 2b verläuft bezüglich der Drehachse D wie dargestellt unter einem spitzen Winkel beziehungsweise schräg, wobei der Winkel α vorzugsweise im Bereich zwischen 10 und 80 ° liegt. Der Ausguss 2b weist vorzugsweise, wie aus dem dargestellten Schnitt ersichtlicht, einen geradlinig verlaufenden Abschnitt auf, welcher in die Ausgiesslippe 2d mündet. Diese Ausgiesslippe 2d verläuft vorzugsweise wie dargestellt derart gekrümmt, dass sich die Ausgiesslippe 2d gegen Aussen beziehungsweise nach Unten erweitert. Der Ausguss 2b könnte nebst dem in der Schnittzeichnung geradlinig dargestellten Verlauf auch anders verlaufend ausgestaltet sein, beispielsweise nach oben oder unten gekrümmt verlaufend. Diese Ausgiesslippe 2d kann, wie beispielsweise in den Figuren 1, 6 und 14 dargestellt, in unterschiedlichster Form ausgebildet sein. Auf die dem Ausguss 2b folgende Ausgiesslippe 2d könnte auch verzichtet werden, insbesondere bei Flüssigkeiten mit niedriger Viskosität wie beispielsweise Wasser. Die Ausgiesslippe 2d ist von besonderer Bedeutung, um bei Medien mit höherer Viskosität eine Tropfenbildung am Endbereich des Ausgusses 2b beziehungsweise der Ausgiesslippe 2d zu vermeiden oder zu reduzieren. Dies reduziert die Verschmutzung des Verschlusses 1 und insbesondere die Aussenseite des Behälters 4, insbesondere des Behältermantels, durch das austretende Medium. Die Aussenhülse 2a geht unten in das hohlzylinderförmige Führungsteil 2c über, welches eine vollständig in Umfangsrichtung verlaufende Innenführung 2g sowie zwei vorstehende Halbkugeln 2h aufweist. Der Ausguss 2b beziehungsweise die eventuell danach anschliessend angeordnete Ausgiesslippe 2d ist in einer bevorzugten Ausführungsform derart bezüglich der Drehachse D in radialer Richtung nach Aussen vorstehend angeordnet, dass die Spitze des Ausgusses 2b beziehungsweise der Ausgiesslippe 2d das Führungsteil 2c, wie in Figur 6 dargestellt, in zur Drehachse D radialen Richtung überragt.

In einer vorteilhaften Ausgestaltung ist der Ausguss 2b, wie in den Figuren 5 und 6 dargestellt, durch zwei seitlich angeordnete und vorzugsweise gegenseitig parallel verlaufende Seitenwände begrenzt. Der Ausguss 2b ist gegen oben offen. Die in Figur 6 dargestellte Tülle 2b beziehungsweise der Ausguss 2b weist den Vorteil auf, dass die Flüssigkeit, ähnlich wie bei einem Krug aufweisend eine Tülle, zielgerichtet ausgegossen werden kann, sodass beispielsweise auf einfache Weise ein Glas gefüllt werden kann. Im unteren Bereich des Ausgusses 2b fliesst die Flüssigkeit aus, wogegen im oberen Bereich des Ausgusses 2b Luft über den Ausguss 2b in den Grundkörper 2 und nachfolgend in den nachgeordneten Behälter 4 einströmt. Daher weist der erfindungsgemässe Verschluss 1 ein ähnliches, wie von Kannen und Krügen bekanntes Ausfliessverhalten auf.

Figur 7 zeigt eine perspektivische Ansicht des Verschlussdeckels 3. Wie bereits in Figur 1 dargestellt umfasst der Verschlussdeckel 3 einen Aussenmantel 3c mit Rändel 3i sowie eine Öffnung 3d und ein Abdeckteil 3h. Durch die Öffnung 3d ist die innerhalb des Verschlussdeckels 3 angeordnete Innenhülse 3a erkennbar, welche einen bezüglich der Drehachse D schräg geschnittenen Endabschnitt 3e aufweist, mit aussen liegender, entlang des gesamten Umfangs umlaufender Dichtlippe 3b. Die Figuren 10 und 11 zeigen Längsschnitte des Verschlusses 1, wobei diese Schnitte jeweils durch die Spitze des Ausgusses 2b bzw. die Spitze der Ausgiesslippe 2d verlaufen. Die in Figur 7 eingezeichneten Schnittebenen B und C zeigen die Lage der in Figur 10 und 11 dargestellten Schnitte des Verschlussdeckels 3. Somit ist ersichtlich, dass in den Figuren 10 und 11 die Lage des Grundkörpers 2 identisch ist, wogegen der Verschlussdeckel 3 um den Winkel δ gedreht ist, im dargestellten Ausführungsbeispiel um 150 Grad. Der maximale Winkel δ kann auch grösser gewählt sein, zum Beispiel 180 Grad, oder bis zu 250 Grad, um ein vollständiges Öffnen der Ausgussöffnung 2o zu erreichen. Der Verschluss 1 könnte auch derart ausgestaltet sein, dass bereits ein minimaler Winkel 6 von 45 Grad genügt, um ein vollständiges Öffnen der Ausgussöffnung 2o zu erreichen.

Figur 8 zeigt einen Längsschnitt durch den Verschlussdeckel 3 entlang der in Figur 7 dargestellten Schnittebene B. Das Ende 3e der Innenhülse 3a, welches bezüglich der Drehachse D schräg verläuft, ist vorzugsweise wie dargestellt derart abgeschrägt, dass sich der kürzeste Abschnitt der Innenhülse 3a auf der Seite der Öffnung 3d befindet, um dadurch dem geöffneten Verschluss 1 eine möglichst grosse Ausgussöffnung 2o zu verleihen. Der Aussenmantel 3c weist unten ein hülsenförmiges Führungsteil 3m auf, dessen Innenseite eine kreisförmig in Umfangsrichtung verlaufende Aussenführung 3f, ein Nut 3k, sowie zwei Vertiefungen 3g aufweist.

Figur 9 zeigt einen Längsschnitt durch den Verschlussdeckel 3 entlang der in Figur 7 dargestellten Schnittebene C.

Figur 10 zeigt den Verschluss 1 mit Grundkörper 2 und dem darüber, wie in Figur 9 dargestellt, angeordneten Verschlussdeckel 3 in vollständig geöffneter Stellung, auch als zweite definierte Rotationsstellung R2 bezeichnet. Der Inhalt des nicht dargestellten Behälters kann somit über die seitliche Ausgussöffnung 2o, welche sich zwischen dem unteren Ende 3e der Innenhülse 3a und dem Ausguss 2b ergibt, in Strömungsrichtung S ausfliessen.

Der in Figur 11 dargestellte Längsschnitt zeigt den Verschluss 1 in vollständig geschlossener Stellung, auch als erste definierte Rotationsstellung R1 bezeichnet. Gegenüber dem in Figur 10 dargestellten Verschluss 1 befindet sich der Grundkörper 2 in derselben Position, wogegen der Verschlussdeckel 3 um 150 Grad gedreht ist, sodass sich die Öffnung 3d nun auf der linken Seite befindet, und der Aussenmantel 3c über den Ausguss 2b geschoben wurde, sodass dieser durch das Abdeckteil 3h des Aussenmantels 3c vor mechanischer Einwirkung oder auch vor Verschmutzung geschützt ist. Durch die Drehung des Verschlussdeckels 3 hat sich, wie in Figur 7 und 11 dargestellt, auch die Innenhülse 3a um 150 Grad gedreht. Die Innenhülse 3a liegt nun, zumindest im Endbereich 3e, über dem gesamten Aussenumfang an der Aussenhülse 2a an, sodass die Ausgussöffnung 2o verschlossen ist und der Inhalt des nicht dargestellten Behälters den Grundkörper 2 bzw. den Innenraum der Aussenhülse 2a nicht verlassen kann, beziehungsweise den Innenraum der Innenhülse 3a. Der Verschluss 1 ist somit dicht. Zum Verbessern der Dichtwirkung kann die Innenhülse 3a auf deren Aussenseite eine oder mehrere vorstehende Dichtlippen 3b aufweisen, welche vorzugsweise über den gesamten Aussenumfang der Innenhülse 3a verlaufen, um zwischen der Innenhülse 3a und der Aussenhülse 2a eine verbesserte Dichtwirkung zu erzielen. Die Aussenhülse 2a und die Innenhülse 3a sind derart gegenseitig angepasst verlaufend ausgestaltet, dass diese in der in Figur 11 dargestellten Lage derart zusammenwirken, dass die Anordnung dicht oder im Wesentlichen dicht ist. Dabei ist insbesondere die Aussenhülse 2a im Bereich des Ausgusses 2b sowie der Verlauf des Endabschnittes 3e derart gegenseitig angepasst ausgestaltet, dass die gegenseitigen Berührungsflächen in der Aufsicht gemäss Figur 5 kreisförmig verlaufen, um eine sichere Dichtwirkung zu erzielen. Die an die Dichtwirkung des Verschlusses 1 gestellten Anforderungen hängen unter anderem von der sich im Behälter befindlichen Substanz ab. Ist die Substanz beispielsweise ein rieselfähiges Medium, beispielsweise Salz oder Zucker, so kann selbst falls noch ein geringer Spalt zwischen Innenhülse 3a und Aussenhülse 2a vorhanden ist, eine bezüglich dieser Substanz gute Dichtwirkung erzielt werden. Falls die Substanz flüssig oder sogar gasförmig ist, so ist ein Verschluss 1 mit einer entsprechend höheren Dichtwirkung erforderlich.

Der drehbare, wieder verschliessbarer Verschluss 1 umfasst einen Grundkörper 2 und einen Verschlussdeckel 3, wobei der Verschlussdeckel 3 bezüglich dem Grundkörper 2 um eine gemeinsame Drehachse D verdrehbar gelagert ist, wobei der Grundkörper 2 eine koaxial zur Drehachse D verlaufende Aussenhülse 2a mit einem seitlich vorstehenden Ausguss 2b umfasst, und wobei der Verschlussdeckel 3 eine koaxial zur Drehachse D verlaufende Innenhülse 3a aufweist, und wobei die Innenhülse 3a innerhalb der Aussenhülse 2a angeordnet ist, und wobei die Innen- und Aussenhülse 3a,2a derart gegenseitig angepasst ausgestaltet sind, dass der Verschluss 1 eine erste definierte Rotationsstellung R1 aufweist, bei welcher der in den Ausguss 2b mündende Innenraum der Aussenhülse 2a durch die Innenhülse 3a abgedichtet ist, und wobei der Verschluss 1 eine zweite definierte Rotationsstellung R2 aufweist, bei welcher die Innenhülse 3a den Innenraum der Aussenhülse 2a zum Ausguss 2b hin zumindest teilweise freigibt, und wobei der Verschlussdeckel 3 eine ausserhalb der Aussenhülse 2a in Richtung der Drehachse D verlaufende Aussenmantel 3c mit einer Öffnung 3d aufweist, wobei in der ersten definierten Rotationsstellung R1 der Aussenmantel 3c über dem Ausguss 2b liegt und diesen bedeckt, und wobei in der zweiten definierten Rotationsstellung R2 die Öffnung 3d über dem Ausguss 2b liegt und diesen nach aussen zugänglich macht.

Der erfindungsgemässe Verschluss ist für Behälter mit unterschiedlichsten Inhalten geeignet, beispielsweise für flüssige oder pastöse Medien, oder für Schüttgüter wie Pulver. Abhängig vom Inhalt des Behälters kann auch auf die Dichtlippe 3b verzichtet werden, z.B. wenn der Inhalt ein rieselfähiges Material ist, welches keine hohen Anforderungen an die Dichtung stellt.

In einer bevorzugten Ausführungsform weist der Grundkörper 2 eine Schnappverbindung auf, in welche der Verschlussdeckel 3 einrastbar ist. Dazu wird der Verschlussdeckel 3 in der in Figur 11 dargestellten Lage auf den Grundkörper 2 gestülpt und nach unten gedrückt, bis die Aussenführung 3f des Verschlussdeckels 3 in die Innenführung 2g des Grundkörpers 2 einrastet. Der Verschlussdeckel 3 könnte auch durch Aufschrauben, über ein Bajonett, über eine Nut oder eine Kulisse, durch Verprellen oder Schrauben, mit dem Grundkörper 2 verbunden sein. Figur 12 zeigt diese Verbindung von Grundkörper 2 und Verschlussdeckel 3 im Detail. Die Innenführung 2g verläuft koaxial zur Drehachse D. In einer vorteilhaften Ausgestaltung weist das Führungsteil 2c vorstehende Einrastelemente wie eine Halbkugel 2h auf, und die Aussenführung 3f weist entsprechend angepasste Nuten 3k auf, und / oder wie dargestellt Vertiefungen 3g, welche gegenseitig einrasten, sodass der Verschluss 1 während dem Drehen zumindest zwei, und vorzugsweise eine Mehrzahl von definierten Einrastpositionen aufweist. Vorteilhafterweise rastet der Verschlussdeckel 3 zumindest in der ersten und zweiten definierten Rotationsstellung R1, R2 spürbar ein, sodass während dem Drehen des Verschlussdeckels 3 von Hand spürbar ist, dass diese Entstellungen erreicht wurden. Derartige definierte Einrast- und Zwischenpositionen weisen den Vorteil auf, dass die Grösse der Ausgussöffnung 2o definiert eingestellt werden kann. Vorzugsweise tritt auch in den Zwischenpositionen, falls vorhanden, während des Drehens ein spürbares Einrasten auf. Beispielweise könnten zwischen der ersten und zweiten definierten Rotationsstellung R1, R2 zwei zusätzliche, um denselben Drehwinkel beabstandete Zwischenpositionen vorgesehen sein, sodass der Verschlussdeckel 3 bezüglich dem Grundkörper 2 in vier definierten Positionen einrastbar ist. Die Innenhülse 3a könnte dabei einen wie in Figur 23 in einer Abwicklung dargestellten, stufenförmigen Endabschnitt 3e aufweisen, mit unterschiedlich hohen Öffnungen 3n, wobei jede Öffnung 3n einer der vier definierten Rastpositionen zugeordnet ist. Vorzugsweise weist der Ausguss 2b eine Breite entsprechend derjenigen einer Öffnung 3n auf, sodass durch drehen des Verschlussdeckels 3 die vier definierten, unterschiedlich grossen Öffnungen 3n zusammen mit dem Ausguss 2b vier unterschiedlich grosse Ausgussöffnung 2o bilden. Diese vier unterschiedlich grossen, einstellbaren Ausgussöffnungen 2o sind zur dosierten Ausgabe des Behälterinhaltes, zum Beispiel von Rahm, Zucker oder auch Pfeffer, vorteilhaft. Es kann sich als vorteilhaft erweisen den Grundkörper 2 und den Verschlussdeckel 3 derart mit Markierungen zu versehen, dass die vier definierten Rastpositionen einfach eingestellt werden können.

Die gegenseitige drehbare Führung von Verschlussdeckel 3 und Grundkörper 2 erfolgt zumindest über das Führungsteil 3m des Verschlussdeckels 3 und das Führungsteil 2c des Grundkörpers 2, welche Führungsteile 2c, 3m ein gegenseitiges Verdrehen um die Drehachse D ermöglichen. Eine zweite Führung von Verschlussdeckel 3 und Grundkörper 2 kann sich durch die in der Aussenhülse 2a drehbar gelagerte Innenhülse 3a ergeben.

Im Unterschied zu Figur 3 zeigt die Figur 13 eine Seitenansicht des geschlossenen Verschlusses 1. Sichtbar ist insbesondere der Verschlussdeckel 3 und dessen Öffnung 3d, sowie teilweise die Aussenhülse 2a und der Ausguss 2b. Der Ausguss 2b befindet sich innerhalb des Verschlussdeckels und ist daher durch diese abgedeckt, und vor mechanischer Beschädigung und Verschmutzung geschützt.

Figur 14 zeigt ein zweites Ausführungsbeispiel eines Verschlusses 1, welcher in vollständig geöffneter Stellung dargestellt ist. Dieser Verschluss 1 ist zur Befestigung an einem Behälter mit Gewinde geeignet. Dieser Verschluss weist, im Vergleich zum ersten Ausführungsbeispiel gemäss den Figuren 1 bis 13, einen anders ausgestalteten Ausguss 2b auf. Die Figuren 15 und 16 zeigen Längsschnitte des in Figur 14 dargestellten Verschlusses 1, in bezüglich der Figuren 11 und 10 analoger Verdrehstellung des Verschlussdeckels 3. Der in Figur 15 dargestellte Verschluss 1 ist im wesentlichen gleich ausgestaltet wie der in Figur 11 gezeigte Verschluss 1, unterscheidet sich jedoch einerseits dadurch, dass der Grundkörper 2 ein Innengewinde 2i und Raststege 2m aufweist. Zudem ist im Grundkörper 2 noch eine umlaufende, elastische Dichtungslippe 21 angeordnet, um eine Fluid dichte Verbindung von Grundkörper 2 und einem Flaschenhals zu ermöglichen. Der Verschluss 1 gemäss Figur 15 unterscheidet sich vom Verschluss 1 gemäss Figur 11 zudem dadurch, dass die Innen- und Aussenführung 2g,3f als Gewinde ausgestaltet ist, was den Effekt zur Folge hat, dass, wie in Figur 16 dargestellt, der Verschlussdeckel 3 beim Drehen zusätzlich in Verlaufsrichtung der Drehachse D in Bewegungsrichtung H angehoben wird, was insbesondere den Vorteil ergibt, dass dadurch eine grössere Ausgussöffnung 2o entsteht. Beim Schliessen des Verschlusses 1 bewegt sich dieser wieder in Verlaufsrichtung der Drehachse D, in Bewegungsrichtung H nach unten, sodass der geschlossene Verschluss 1 wieder die in Figur 15 dargestellte Lage einnimmt. Anstelle eines Gewindes kann der Verschluss 1 beispielsweise auch eine Kulisse, mit einer Steg-NutFührung, oder eine Nut oder einen Bajonettverschluss aufweisen, um die Bewegung des Verschlusses 1 in Richtung H zu bewirken. Abhängig von der Steigung des Gewindes liegt der maximal mögliche Hub H im Bereich zwischen 0 mm und 40 mm, vorzugsweise zwischen 0 mm und 15 mm, und insbesondere zwischen 0 und 5 mm. Im Ausführungsbeispiel gemäss Figur 10 beträgt die Höhe der Ausgussöffnung 2o in Richtung der Drehachse D etwa 20 mm und die Breite etwa 20 mm. Der zusätzliche Höhengewinn durch die Hubbewegung H liegt vorzugsweise im Bereich zwischen 10% und 50%.

In einer vorteilhaften Ausgestaltung ist die Ausgiesslippe 2d des Ausgusses 2b derart verlaufend ausgestaltet, dass diese in geschlossener Verschlussposition, wie in Figur 15 dargestellt, an der Innenwand des Verschlussdeckels 3 anliegt. Diese Ausgestaltung weist den Vorteil auf, dass der Innenraum des Ausgusses 2b im geschlossenen Zustand vor äusserlicher Verschmutzung geschützt ist. Auch der in den Figuren 1 bis 13 dargestellte Verschluss 1 könnte derart bezüglich dem Verschlussdeckel 3 angepasst ausgestaltete Ausgiesslippen 2d aufweisen.

Figur 17 zeigt den Verschluss gemäss der Figuren 14 bis 16 in einer Untenansicht, mit vorstehenden Raststegen 2m, welche am Behälter, beispielsweise am Flaschenrand, angreifen, um eine Relativbewegung zwischen Behälter und Grundkörper 2 im montieren Zustand zu vermeiden oder zu vermindern, insbesondere beim Öffnen und Schliessen des Verschlusses 1, um ein Lösen des Verschlusses vom Behälter zu verhindern, oder um zu vermeiden oder zu vermindern, dass der Verschluss vollständig vom Behälter entfernt wird.

Figur 18 zeigt einen Längsschnitt eines weiteren Ausführungsbeispiels eines Verschlusses 1. Im Unterschied zur der in Figur 10 dargestellten Ausführungsform mit schräg verlaufendem Endabschnitt 3e, verläuft der Endabschnitt 3e in Figur 10 entlang eines Teilabschnittes des Umfangs senkrecht zur Drehachse D, und danach im Wesentlichen U-förmig. Dies ergibt, wie aus Figur 18 ersichtlich, eine besonders grossflächige Ausgussöffnung 2o, da die seitliche Öffnung der Innenhülse 3a weit nach oben hochgezogen ist. Die Dichtungslippen 3b können der Kontur des Endabschnittes 3e folgend verlaufen, oder wie beispielsweise in Figur 7 und 8 dargestellt, schräg zur Drehachse D verlaufen.

Figur 19 zeigt ein weiteres Ausführungsbeispiel eines Verschlusses 1, dessen Verschlussdeckel 3 unterhalb des Ausgusses 2b einen Rücklauf 2n aufweist, welcher in eine Rücklauföffnung 2p der Aussenhülse 2a mündet. Ein am Ausguss 2b hängender Tropfen fliesst somit über den Rücklauf 2n und die Rücklauföffnung 2p zurück in den Grundkörper 2 und danach in den Behälter, sofern sich der Verschluss 1 in geöffneter Stellung befindet. Die Rücklauföffnung 2p ist geometrisch derart ausgestaltet, insbesondere deren Spaltbreite und Höhe, dass es ermöglicht wird, dass ein Tropfen bzw. das Fluid nach dem Ausgiessen zurück in die Flasche fliessen kann, aber dass während dem Ausgiessen kein Fluid oder nur eine geringe Menge durch die Rücklauföffnung austreten kann. Die Rücklauföünung 2p ist vorzugsweise derart angeordnet, dass diese, sofern sich der Verschluss 1 in geschlossener Stellung befindet, ebenfalls durch die Innenhülse 3a geschlossen ist. Die Rücklauföffnung 2p kann wie dargestellt als länglicher Spalt, jedoch auch in einer Vielzahl anderer Formen, zum Beispiel als eine Mehrzahl runder Löcher, ausgestaltet sein. Figur 20 zeigt einen Längsschnitt entlang der Schnittebene E durch den Grundkörper 2, sodass der Rücklauf 2n mit Rücklauföffnung 2p ersichtlich ist. Die Rücklauföffnung 2p verbindet den Innenraum des Grundkörpers 2 mit dessen Aussenraum. Figur 21 zeigt ebenfalls einen Längsschnitt durch einen Grundkörper 2 entlang der Schnittebene E, wobei dieser Grundkörper 2 einen Rücklauf 2n aufweist, welcher in eine Rücklaufwanne mündet. Der Rücklauf 2n beziehungsweise die Rücklaufwanne weist keine Rücklauföffnung und somit keine Fluid leitende Verbindung zum Innenraum des Grundkörpers 2 auf. Der in Figur 20 dargestellte Rücklauf 2n mit Rücklauföffnung 2p sowie der in Figur 21 dargestellte Rücklauf 2n mit Rücklaufwanne kann in einem Verschluss 1 beliebig kombiniert werden, beispielsweise derart, dass ein Verschluss 1 zwei übereinander liegende Rückläufe 2n mit je einer Rücklauföffnung 2p aufweist, oder einen Rücklauf 2n mit Rücklauföffnung 2p sowie einen darunter liegend angeordneten Rücklauf 2n mit Rücklaufwanne, oder zwei übereinander angeordnete Rückläufe 2n mit Rücklaufwannen, sodass der Verschluss 1 zwei separate Rücklaufwannen umfasst.

Die Figuren 24 und 25 zeigen einen höhenverstellbaren Verschluss 1 mit Kulisse und Steuerkurve. Figur 24 zeigt die Abwicklung der Aussenseite eines Führungsteiles 2c, welches in Umfangsrichtung verlaufende Führungsnuten 2q beziehungsweise eine Steuerkurve aufweist, wobei diese Führungsnuten 2q definierte Positionen 2r und Übergangsstellen 2s aufweisen. Figur 25 zeigt schematisch einen Längsschnitt durch einen Verschluss 1, wobei der Verschlussdeckel 3 vorstehende Halteelemente 3o aufweist, welche in die Führungsnuten 2q eingreifen. Beim Drehen des Verschlussdeckels 3 bewegt sich dieser somit entsprechend dem durch die Führungsnuten 2q vorgegebenen Hub in Richtung der Drehachse D.

Figur 22 zeigt einen Längsschnitt durch einen Verschluss 1, welcher auch als Druckverschluss geeignet ist. Die Innenhülse 3a und die Aussenhülse 2a weisen eine erhöhte Wandstärke auf, und die Innenhülse 3a ist leicht V-förmig verlaufend ausgestaltet. Je höher der Druck im innern des Behälters ansteigt, um so stärker wird die Innenhülse 3a gegen die Aussenhülse 2a gepresst, was die Dichtwirkung der Dichtlippen 3b erhöht.

Figur 26 zeigt eine Draufsicht eines weiteren Ausführungsbeispieles eines Grundkörpers 2, welcher, im Unterschied zu dem in Figur 5 dargestellten Ausführungsbeispiel, eine Mehrzahl von Stegen 2t sowie einen Belüftungskanal 2u aufweist, was dazu dienen soll das Strömungsverhalten einer ausfliessenden Flüssigkeit zu beeinflussen, insbesondere zu beruhigen. Im Englischen wird dies als "Flow Control" bezeichnet. Der Belüftungskanal 2u ist vorteilhafterweise gegenüber dem Ausguss 2b angeordnet. Während dem Ausgiessen fliesst über den Ausguss 2b und den Belüftungskanal 2u üblicherweise Luft in den Innenraum des Behälters 4 zurück.

Figur 27 zeigt einen Längsschnitt durch den in Figur 26 dargestellten Grundkörper 2 entlang der Schnittlinie F-F. Im Gegensatz zur Darstellung gemäss Figur 26 zeigt Figur 27 zudem noch einen auf den Grundkörper 2 aufgesetzten Verschlussdeckel 3, sowie einen Behälterhals 4, auf welchen der Grundkörper 2 aufgeschraubt ist. Wie aus dem Längsschnitt gemäss Figur 27 ersichtlich, ist die "Flow Control", umfassend die Stege 2t und den Belüftungskanal 2u, vorzugsweise unmittelbar an der Austrittsöffnung des Behälters 4 angeordnet, um die ausströmende Flüssigkeit zu beruhigen und insbesondere zum Ausguss 2b hin zu leiten.

## Patentansprüche

1. Drehbarer, wieder verschliessbarer Verschluss (1) umfassend einen Grundkörper (2) und einen Verschlussdeckel (3), wobei der Verschlussdeckel (3) bezüglich dem Grundkörper (2) um eine gemeinsame Drehachse (D) verdrehbar gelagert ist, wobei der Grundkörper (2) eine koaxial zur Drehachse (D) verlaufende Aussenhülse (2a) mit einem seitlich vorstehenden Ausguss (2b) umfasst, und wobei der Verschlussdeckel (3) eine koaxial zur Drehachse (D) verlaufende Innenhülse (3a) aufweist, und wobei die Innenhülse (3a) innerhalb der Aussenhülse (2a) angeordnet ist, und wobei die Innen- und Aussenhülse (3a,2a) derart gegenseitig angepasst ausgestaltet sind, dass der Verschluss (1) eine erste definierte Rotationsstellung (R1) aufweist, bei welcher der in den Ausguss (2b) mündende Innenraum der Aussenhülse (2a) durch die Innenhülse (3a) abgedichtet ist, und wobei der Verschluss (1) eine zweite definierte Rotationsstellung (R2) aufweist, bei welcher die Innenhülse (3a) den Innenraum der Aussenhülse (2a) zum Ausguss (2b) hin zumindest teilweise freigibt, und wobei der Verschlussdeckel (3) eine ausserhalb der Aussenhülse (2a) in Richtung der Drehachse (D) verlaufende Aussenmantel (3c) mit einer Öffnung (3d) aufweist, wobei in der ersten definierten Rotationsstellung (R1) der Aussenmantel (3c) über dem Ausguss (2b) liegt und diesen bedeckt, und wobei in der zweiten definierten Rotationsstellung (R2) die Öffnung (3d) über dem Ausguss (2b) liegt und diesen nach aussen zugänglich macht, **dadurch gekennzeichnet, dass** der Ausguss (2b) bezüglich der Drehachse (D) unter einem spitzen Winkel (α) verläuft.

2. Verschluss nach Anspruch 1, **dadurch gekennzeichnet, dass** der Grundkörper (2) ein rundes Führungsteil (2c) umfasst, an welchem der Aussenmantel (3c) drehbar gelagert ist.

3. Verschluss nach Anspruch 2, **dadurch gekennzeichnet, dass** die Spitze des Ausgusses (2b) in einer bezüglich der Drehachse (D) radialen Richtung das Führungsteil (2c) überragt.

4. Verschluss nach Anspruch 2 oder 3, **dadurch gekennzeichnet, dass** der Aussenmantel (3c) derart höhenverstellbar bezüglich dem Führungsteil (2c) gelagert ist, insbesondere durch ein Gewinde, eine Nut , eine Kulisse oder ein Bajonett, dass ein Drehen des Verschlussdeckels (3) ein Verschieben des Verschlussdeckels (3) bezüglich dem Grundkörper (2) in Richtung der Drehachse (D) zur Folge hat.

5. Verschluss nach einem der vorhergehenden Ansprüche, **dadurch gekennzeichnet, dass** die Innenhülse (3a) eine gegen die Aussenhülse (2a) hin vorstehende Dichtlippe (3b) aufweist, welche über den gesamten Umfang der Innenhülse (3a) verläuft, und welche, abhängig von der Rotationsstellung des Verschlussdeckels (3), an der Aussenhülse (2a) anliegen.

6. Verschluss nach einem der vorhergehenden Ansprüche, **dadurch gekennzeichnet, dass** die Innenhülse (3a) ein bezüglich der Drehachse (D) schräg verlaufendes Ende (3e) aufweist.

7. Verschluss nach Anspruch 6, **dadurch gekennzeichnet, dass** das schräg verlaufende Ende (3e) derart bezüglich der Öffnung (3d) und dem Aussenmantel (3c) angeordnet ist, dass der Innenraum der Innenhülse (3a) zur Öffnung (3d) hin freigegeben ist.

8. Verschluss nach einem der vorhergehenden Ansprüche, **dadurch gekennzeichnet, dass** der Ausguss (2b) eine Ausgiesslippe (2d) aufweist, wobei die Ausgiesslippe (2d) und der Aussenmantel (3c) derart gegenseitig angepasst ausgestaltet sind, dass die bezüglich der Drehachse (D) in radialer Richtung vorstehende Ausgiesslippe (2d) von dem Aussenmantel (3c) bedeckbar ist.

9. Verschluss nach einem der vorhergehenden Ansprüche, **dadurch gekennzeichnet, dass** dieser Anschläge (31) und Anschlagstege (2k) aufweist, welche das Verdrehen des Verschlussdeckels (3) bezüglich dem Grundkörper (2) begrenzen, und derart die erste und zweite definierte Rotationsstellung (R1, R2) festlegen.

10. Verschluss nach einem der vorhergehenden Ansprüche, **dadurch gekennzeichnet, dass** dieser eine Einrastvorrichtung aufweist, welche den Verschlussdeckels (3) bezüglich dem Grundkörper (2) in bestimmten Drehstellungen arretiert.

11. Verschluss nach Anspruch 9 oder 10, umfassend eine weitere definierte Rotationsstellung (R3), welcher eine bestimmte, reduzierte Ausgussöffnung (2o) zugeordnet ist.

12. Verschluss nach einem der vorhergehenden Ansprüche, **dadurch gekennzeichnet, dass** der Grundkörper (2) ein Befestigungsmittel aus der Gruppe Flansch zum Kleben, Flansch zum Aufprellen, Flansch zum Schweissen oder Innengewinde zum Aufschrauben aufweist.

13. Verschluss nach einem der vorhergehenden Ansprüche, **dadurch gekennzeichnet, dass** der Verschlussdeckel (3) über ein Gewinde, ein Bajonettverschluss oder eine Nut mit dem Grundkörper (2) verbunden ist.

14. Verschluss nach einem der vorhergehenden Ansprüche, **dadurch gekennzeichnet, dass** der Verschluss (1) eine Steuerkurve (2q) umfasst, welche die Relativbewegung von Grundkörper (2) und Verschlussdeckel (3) in Richtung der gemeinsamen Drehachse (D) in Funktion des Drehwinkels bestimmt, um eine Variation der Höhe (H) zu bewirken.

15. Verschluss nach einem der vorhergehenden Ansprüche, **dadurch gekennzeichnet, dass** unterhalb des Ausgusses (2b) ein Rücklauf (2n) angeordnet ist, wobei der Rücklauf (2n) derart ausgestaltet ist, dass dieser einen am Ausguss (2b) hängenden Tropfen auffangen kann.

16. Verschluss nach Anspruch 15, **dadurch gekennzeichnet, dass** die Aussenhülse (2a) eine Rücklauföffnung (2p) aufweist, welche den Innenraum des Grundkörpers (2) mit dem Aussenraum verbindet, und dass der Rücklauf (2n) in die Rücklauföffnung (2p) mündet.

17. Verschluss nach Anspruch 15 oder 16, **dadurch gekennzeichnet, dass** der Rücklauf (2n) in eine Rücklaufwanne mündet.

## Claims

1. A rotatable, reclosable closure (1) comprising a base body (2) and a closing cap (3), wherein the closing cap (3) is rotatably supported around a common axis of rotation (D) with respect to the base body (2), wherein the base body (2) includes an outer sleeve (2a) extending coaxially to the axis of rotation (D) and having a laterally projecting spout (2b), and wherein the closing cap (3) has an inner sleeve (3a) extending coaxially to the axis of rotation D, and wherein the inner sleeve (3a) is arranged inside the outer sleeve (2a), and wherein the inner and outer sleeves (3a, 2a) are made mutually matched such that the closure (1) has a first defined rotary position (R1) in which the inner space of the outer sleeve (2a) opening into the spout (2b) is sealed by the inner sleeve (3a), and wherein the closure (1) has a second defined rotary position (R2) in which the inner sleeve (3a) at least partly frees the inner space of the outer sleeve (2a) toward the spout (2b), and wherein the closing cap (3) has an outer jacket (3c) extending outside the outer sleeve (2a) in the direction of the axis of rotation (D) and having an opening (3d), wherein the outer jacket (3c) is disposed above the spout (2b) and covers it in the first defined rotary position (R1), and wherein the opening (3d) is disposed above the spout (2b) and makes it accessible from the outside in the second defined rotary position (R2), **characterized in that** the spout (2b) extends at an acute angle (α) with respect to the axis of rotation (D).

2. A closure in accordance with claim 1, **characterized in that** the base body (2) includes a round guide part (2c) at which the outer jacket (3) is rotatably supported.

3. A closure in accordance with claim 2, **characterized in that** the tip of the spout (2b) projects beyond the guide part (2c) in a radial direction with respect to the axis of rotation (D).

4. A closure in accordance with claim 2 or claim 3, **characterized in that** the outer jacket (3c) is supported vertically adjustably with respect to the guide part (2c), in particular by a thread, a groove, a cam track or a bayonet, such that a rotation of the closing cap (3) has the consequence of a displacement of the closing cap (3) with respect to the base body (2) in the direction of the axis of rotation (D).

5. A closure in accordance with any one of the preceding claims, **characterized in that** the inner sleeve (3a) has a sealing lip (3b) which projects toward the outer sleeve (2a), which extends over the total periphery of the inner sleeve (3a) and which contacts the outer sleeve (2a) in dependence on the rotary position of the closing cap (3).

6. A closure in accordance with any one of the preceding claims, **characterized in that** the inner sleeve (3a) has an end (3e) extending obliquely with respect to the axis of rotation (D).

7. A closure in accordance with claim 6, **characterized in that** the obliquely extending end (3e) is arranged with respect to the opening (3d) and the outer jacket (3c) such that the inner space of the inner sleeve (3a) is freed toward the opening (3d).

8. A closure in accordance with any one of the preceding claims, **characterized in that** the spout (2b) has a spout lip (2d), wherein the spout lip (2d) and the outer jacket (3c) are configured mutually matched such that the spout lip (2b) projecting in a radial direction with respect to the axis of rotation (D) can be covered by the outer jacket (3c).

9. A closure in accordance with any one of the preceding claims, **characterized in that** it has abutments (31) and abutment webs (2k) which bound the rotation of the closing cap (3) with respect to the base body (2) and fix the first and second defined rotary positions (R1, R2) in this manner.

10. A closure in accordance with any one of the preceding claims, **characterized in that** it has a latching device which locks the closing cap (3) in specific rotary positions with respect to the base body (2).

11. A closure in accordance with claim 9 or claim 10, comprising a further defined rotary position (R3) with which a specific reduced spout opening (2o) is associated.

12. A closure in accordance with any one of the preceding claims, **characterized in that** the base body (2) has a fastening means from the group flange for adhesive bonding, flange for press-on, flange for welding or internal thread for screwing on.

13. A closure in accordance with any one of the preceding claims, **characterized in that** the closing cap (3) is connected to the base body (2) via a thread, a bayonet fastening or a groove.

14. A closure in accordance with any one of the preceding claims, **characterized in that** the closure (1) includes a control cam (2q) which determines the relative movement of the base body (2) and the closing cap (3) in the direction of the common axis of rotation (D) as a function of the rotary angle to effect a variation in the height (H).

15. A closure in accordance with any one of the preceding claims, **characterized in that** a return (2n) is arranged beneath the spout (2b), with the return (2n) being configured such that it can collect drops hanging at the spout (2b).

16. A closure in accordance with claim 15, **characterized in that** the outer sleeve (2a) has a return opening (2p) which connects the inner space of the base body (2) to the outer space; and **in that** the return (2n) opens into the return opening (2p).

17. A closure in accordance with claim 15 or claim 16, **characterized in that** the return (2n) opens into a return pan.

## Revendications

1. Bouchon rotatif (1) refermable, comprenant un corps de base (2) et un capuchon obturateur (3), ledit capuchon obturateur (3) étant monté à rotation vis-à-vis dudit corps de base (2), autour d'un axe commun de rotation (D), ledit corps de base (2) englobant une douille extérieure (2a) qui s'étend coaxialement à l'axe de rotation (D) et est munie d'un bec verseur (2b) saillant latéralement, le capuchon obturateur (3) offrant une douille intérieure (3a) s'étendant coaxialement à l'axe de rotation (D), ladite douille intérieure (3a) étant logée à l'intérieur de la douille extérieure (2a), les douilles intérieure et extérieure (3a, 2a) étant de configurations mutuellement adaptées, de telle sorte que le bouchon (1) présente une première position définie (R1) prise par rotation, dans laquelle l'étanchéité de l'espace interne de la douille extérieure (2a), débouchant dans le bec verseur (2b), est assurée par la douille intérieure (3a), ledit bouchon (1) présentant une deuxième position définie (R2) prise par rotation, dans laquelle la douille intérieure (3a) dégage au moins partiellement l'espace interne de la douille extérieure (2a), en direction du bec verseur (2b), et le capuchon obturateur (3) comportant une enveloppe extérieure (3c) pourvue d'un orifice (3d) et s'étendant en dehors de la douille extérieure (2a), dans la direction de l'axe de rotation (D), sachant que, dans la première position définie (R1) prise par rotation, l'enveloppe extérieure (3c) coiffe le bec verseur (2b) et recouvre ce dernier, et sachant que, dans la deuxième position définie (R2) prise par rotation, l'orifice (3d) coiffe ledit bec verseur (2b) et procure, à ce dernier, un accès vers l'extérieur, **caractérisé par le fait que** le bec verseur (2b) s'étend selon un angle aigu (α) par rapport à l'axe de rotation (D).

2. Bouchon selon la revendication 1, **caractérisé par le fait que** le corps de base (2) englobe une pièce ronde de guidage (2c), sur laquelle l'enveloppe extérieure (3c) est montée à rotation.

3. Bouchon selon la revendication 2, **caractérisé par le fait que** la pointe du bec verseur (2b) fait saillie au-delà de la pièce de guidage (2c), dans une direction radiale vis-à-vis de l'axe de rotation (D).

4. Bouchon selon la revendication 2 ou 3, **caractérisé par le fait que** l'enveloppe extérieure (3c) est montée avec faculté de réglage en hauteur par rapport à la pièce de guidage (2c), notamment par l'intermédiaire d'un filetage, d'une rainure, d'une coulisse ou d'une baïonnette, de façon telle qu'une rotation du capuchon obturateur (3) implique une coulissement dudit capuchon obturateur (3), vis-à-vis du corps de base (2), dans la direction de l'axe de rotation (D).

5. Bouchon selon l'une des revendications précédentes, **caractérisé par le fait que** la douille intérieure (3a) présente une lèvre d'étanchement (3b) qui dépasse en direction de la douille extérieure (2a), s'étend sur tout le pourtour de ladite douille intérieure (3a) et est en applique contre ladite douille extérieure (2a), en fonction de la position que le capuchon obturateur (3) a prise par rotation.

6. Bouchon selon l'une des revendications précédentes, **caractérisé par le fait que** la douille intérieure (3a) possède une extrémité (3e) s'étendant à l'oblique vis-à-vis de l'axe de rotation (D).

7. Bouchon selon la revendication 6, **caractérisé par le fait que** l'extrémité (3e) s'étendant obliquement occupe, par rapport à l'orifice (3d) et à l'enveloppe extérieure (3c), une position telle que l'espace interne de la douille intérieure (3a) soit dégagé en direction dudit orifice (3d).

8. Bouchon selon l'une des revendications précédentes, **caractérisé par le fait que** le bec verseur (2b) offre une lèvre de déversement (2d), ladite lèvre de déversement (2d) et l'enveloppe extérieure (3c) présentant des configurations mutuellement adaptées telles que ladite lèvre de déversement (2d), faisant saillie dans le sens radial vis-à-vis de l'axe de rotation (D), puisse être recouverte par ladite enveloppe extérieure (3c).

9. Bouchon selon l'une des revendications précédentes, **caractérisé par le fait que** ledit bouchon est doté de taquets (31) et de membrures de butée (2k) qui limitent la rotation du capuchon obturateur (3) vis-à-vis du corps de base (2) et établissent ou définissent, de la sorte, les première et deuxième positions définies (R1, R2) prises par rotation.

10. Bouchon selon l'une des revendications précédentes, **caractérisé par le fait que** ledit bouchon présente un dispositif de crantage arrêtant le capuchon obturateur (3), par rapport au corps de base (2), dans des positions déterminées prises par rotation.

11. Bouchon selon la revendication 9 ou 10, englobant une position supplémentaire définie (R3), prise par rotation, à laquelle est affecté un orifice de déversement (20) déterminé, de taille réduite.

12. Bouchon selon l'une des revendications précédentes, **caractérisé par le fait que** le corps de base (2) comporte un moyen de fixation appartenant à la catégorie collerette à coller, collerette à clipser, collerette à souder, ou filetage intérieur à visser.

13. Bouchon selon l'une des revendications précédentes, **caractérisé par le fait que** le capuchon obturateur (3) est relié au corps de base (2) par l'intermédiaire d'un filetage, d'une fermeture à baïonnette ou d'une rainure.

14. Bouchon selon l'une des revendications précédentes, **caractérisé par le fait que** ledit bouchon (1) englobe une came de commande (2q) qui détermine le mouvement relatif du corps de base (2) et du bouchon obturateur (3) en direction de l'axe commun de rotation (D), en fonction de l'angle de rotation, afin de provoquer une variation de la hauteur (H).

15. Bouchon selon l'une des revendications précédentes, **caractérisé par le fait qu'**un récupérateur (2n) se trouve au-dessous du bec verseur (2b), ledit récupérateur (2n) étant configuré de manière à pouvoir recueillir une goutte suspendue audit bec verseur (2b).

16. Bouchon selon la revendication 15, **caractérisé par le fait que** la douille extérieure (2a) présente un orifice de reflux (2p) reliant l'espace interne du corps de base (2) à l'espace extérieur ; et **par le fait que** le récupérateur (2n) débouche dans ledit orifice de reflux (2p).

17. Bouchon selon la revendication 15 ou 16, **caractérisé par le fait que** le récupérateur (2n) débouche dans une rigole de reflux.
